# FASCICULE DE BREVET EUROPEEN

(11) **EP 0 356 303 B1**
(45) Date de publication et mention de la délivrance du brevet: **16.02.1994**
(21) Numéro de dépôt: 89402251.6
(22) Date de dépôt: 09.08.1989
(51) Int. Cl.: F41G 3/06, F41G 5/08

(54) **Installation de conduite de tir à compensation des erreurs de pointage**
Feuerleitanlage mit Kompensierung der Richtfehler
Firing control system with compensation of aiming errors

(30) Priorité: 12.08.1988 FR 8810862
(43) Date de publication de la demande: 28.02.1990
(73) Titulaire: SOCIETE D'APPLICATIONS GENERALES D'ELECTRICITE ET DE MECANIQUE SAGEM, F-75016 Paris (FR)
(72) Inventeur: Jaquard, Paul, F-78230 Le Pecq (FR); Lelay, Jean-Pierre, F-95100 Argenteuil (FR); Doreau, Jean, F-95540 Vigny (FR)
(74) Mandataire: Fort, Jacques

(56) Documents cités:
- EP-A- 0 202 373
- FR-A- 2 301 799
- FR-A- 2 505 477
- GB-A- 1 605 027
- US-A- 4 015 258
- US-A- 4 020 324

## Description

La présente invention concerne les installations de conduite de tir pour arme à fût orientable et pointable par un servant. Elle est notamment applicable aux installations comportant une arme ou plusieurs armes jumelées, de petit ou moyen calibre.

On connaît déjà des installations de conduite de tir du type ayant un viseur porté par le fût de l'arme, à réticule déplaçable par rapport à l'axe de l'arme et des moyens d'évaluation de l'angle de décalage commandant la position du réticule. L'angle de décalage, c'est-à-dire l'écart entre la direction du réticule et l'axe de l'arme, est déterminé de façon que, si la direction du réticule est orientée vers la cible actuelle, l'arme soit pointée vers le "but futur". L'angle de décalage est déterminé en tenant compte de la vitesse angulaire de déplacement de la cible, de la vitesse de la munition et de la distance appréciée entre la cible et l'arme. La distance entre la cible et l'arme est généralement estimée ou mesurée, tandis que la vitesse de la munition est mémorisée. La vitesse angulaire de défilement de la cible par rapport à un repère fixe est assimilée à la vitesse angulaire de l'arme commandée par le servant qui la maintient pointée sur la cible. Du fait de cette assimilation, la mesure de la vitesse angulaire de la cible est entachée d'un bruit dû aux erreurs de pointage par le servant et éventuellement aux instabilités du support.

Le GB-A-1605027 décrit un fusil dont le viseur est équipé d'une caméra à grand champ.

L'invention vise notamment à fournir une installation de conduite de tir permettant une meilleure détermination de l'angle de décalage à donner au réticule.

Dans ce but, l'invention propose une installation de conduite de tir pour arme à fût orientable pointable par un servant, comprenant un viseur porté par le fût de l'arme, à réticule déplaçable par rapport à l'axe de l'arme, et une caméra à grand champ, liée à l'arme, caractérisée en ce qu'elle comprend également des moyens de calcul d'un angle de décalage entre un axe de visée matérialisé par le réticule et l'axe de l'arme, pour commander la posi-tion du réticule dans le viseur de façon telle que lorsque l'axe de visée est aligné avec la cible, l'axe de l'arme soit aligné sur une position estimée qu'aura la cible à l'instant où la munition tirée par l'arme passera à proximité de la cible, l'angle de décalage (α) étant calculé à partir des variations de l'angle de pointage de l'arme, mesurées par des capteurs, et d'un signal de correction fourni par des moyens de mesure du mouvement apparent de la cible dans le champ de la caméra.

On réalise ainsi une fonction équivalente à celle d'un télépointeur stabilisé servant de poste directeur à un système d'arme, mais de façon beaucoup plus simple. La mesure du mouvement apparent dans le champ de la caméra fournit simplement un terme de correction du pointage, écartant le bruit provoqué par l'incapacité du servant à suivre en permanence et de façon rigoureuse le déplacement de la cible. En d'autres termes, la trajectographie de la cible devient indépendante de la qualité de poursuite de la cible. Le filtrage visant à minimiser l'influence des erreurs de pointage peut être simplifié.

En outre, les couplages entre pointage et introduction de la correction de tir sont sans effet sur le calcul de cette dernière.

L'invention vise également à donner à une installation de tir une capacité de stadimétrie en ne mettant en oeuvre que des moyens simples. Pour cela, l'invention utilise une caméra à grand champ (qui peut être la caméra utilisée pour la mesure des erreurs de pointage) et des moyens de mesure du diamètre apparent de la cible dans l'image fournie par cette caméra. Un traitement simple permet de déterminer, à partir du diamètre apparent de la cible, de la valeur de la focale de la caméra et des dimensions réelles préaffichées de la cible, l'éloignement de cette dernière.

On peut notamment utiliser, pour mettre en oeuvre l'invention, une caméra utilisant une matrice de capteurs à couplage de charge (moins coûteuse qu'une caméra "Vidicon"). Cette caméra peut être, pour l'utilisation de nuit, couplée à un tube intensificateur de lumière. L'installation est alors utilisable aussi bien de jour que de nuit.

Il est important de noter que la mesure stadimétrique peut être entretenue en permanence, à la seule condition que la cible reste dans le champ de la caméra. La caméra n'a pas à être pointée exactement sur la cible, alors que cela est nécessaire dans le cas d'un télémètre laser à faible champ par exemple.

L'invention vise encore à fournir un réticule déplaçable pour installations de conduite de tir, permettant de définir l'axe de visée au pointeur de l'arme de façon précise, en ne mettant en oeuvre que des moyens simples.

Pour cela, l'invention propose une installation de conduite de tir à viseur dont le réticule est constitué par une matrice à cristaux liquides et à affichage matriciel, permettant de donner à au moins un pixel une brillance particulière.

La matrice peut également être utilisée pour présenter au pointeur l'image vue par une caméra à grand champ, telle que celle nécessaire pour les fonctions mentionnées plus haut. Cette utilisation est particulièrement intéressante lorsque la caméra est prévue pour fonctionner avec un faible niveau de lumière, par exemple lorsqu'elle utilise un intensificateur de lumière ou une matrice d'éléments sensibles "NOCTICON" : le tir de nuit devient alors possible.

L'invention sera mieux comprise à la lecture de la description qui suit d'un mode particulier de réalisation donné à titre d'exemple non limitatif. La description se réfère aux dessins qui l'accompagnent, dans lesquels :
- la Figure 1 est un schéma de principe destiné à faire apparaître les paramètres qui interviennent pour la mise en oeuvre de l'invention ;
- la Figure 2 est un synoptique montrant les composants d'une installation suivant l'invention ;
- la Figure 3 montre un exemple de variation de la direction d'une arme pointée sur la cible, dans un repère fixe, en fonction du temps, faisant apparaître l'écart de pointage calculée par analyse de l'image fournie par une caméra liée au fût de l'arme ;
- la Figure 4 est un schéma montrant l'image fournie par un moniteur associé à la caméra de télévision portée par le fût de l'arme.

L'installation de pointage schématisée en Figures 1 et 2 est destinée à une arme 10 de petit calibre, telle qu'un canon bitube de 20 mm, à pointage manuel par rotation autour d'un axe de gisement 12 et d'un axe de site 14. L'axe Xa de l'arme doit être dirigé non pas vers la position instantanée de la cible à l'instant du tir, qu'on appellera par la suite "but réel", mais vers la position qu'aura la cible à l'instant où la munition passera à proximité, c'est-à-dire vers le "but futur", indiqué en tirets sur la Figure 1. Pour faciliter le pointage par le servant, la lunette de visée solidaire de l'arme est munie d'un système de décalage du réticule dans une direction et d'une amplitude telles que, lorsque l'axe de visée Xr est aligné avec le but réel, l'axe Xa de l'arme est aligné avec le but futur. L'utilisation d'un système de décalage implique l'estimation ou le calcul de l'angle de décalage α entre Xr et Xa, et naturellement celui de la direction du décalage.

Les moyens montrés en Figures 1 et 2 pour définir l'amplitude et la direction de α comprennent un bloc de mesure de l'angle (ou de la vitesse angulaire) de pointage et une caméra équipée d'un dispositif d'écartométrie. Le bloc de mesure 16 peut avoir une constitution classique. Dans le cas montré en Figure 2, il est porté par l'arme et comporte par exemple deux gyromètres qui fournissent en permanence les angles ou les vitesses à l'organe de calcul 18. Lorsque l'affût de l'arme est parfaitement immobile, on peut utiliser, au lieu de gyromètres, des capteurs tachymétriques ou angulaires.

Du fait des imperfections et des constantes de temps du système de motorisation de l'affût et des limitations inhérentes au pointage manuel, la poursuite d'une cible dont la position angulaire varie dans le temps comme indiqué par une ligne droite sur la Figure 3, peut être représentée par une ligne irrégulière, telle que la ligne 20. Dans une installation classique, l'influence de l'écart de pointage e est réduite par filtrage passe-bas du signal, ce qui n'est pas sans inconvénient. L'installation suivant l'invention écarte cette nécessité. Pour cela, elle comprend une caméra 22 portée par l'arme et dont le champ ϑ est coaxial à la direction de l'arme. Le champ de cette caméra doit être suffisant pour que le but réel n'en sorte pas même lorsque l'écart entre but réel et but futur est maximum.

Le signal vidéo fourni par la caméra 22 est appliqué à un circuit 24 de traitement d'image dont une fonction est de fournir, sur une sortie 26, les caractéristiques (module et orientation) de la position et de la vitesse du but dans le champ, c'est-à-dire des données d'écartométrie optique.

En combinant les mesures de vitesse ou de position fournies par le bloc 16 et par le circuit 24, ainsi qu'une indication de distance du but, l'organe de calcul 18 détermine l'angle α (Figure 1). La distance peut être fournie manuellement à l'organe de calcul sur une sortie 28 d'un pupitre 30. Elle peut également être donnée par le circuit de traitement d'image 24, comme on le verra plus loin : le pupitre 30 peut alors comporter une sortie 32 de sélection de mode de fonctionnement, permettant à l'organe de calcul 18 de prendre en compte soit une distance préaffichée sur le pupitre, soit une distance fournie par le circuit de traitement d'image.

Il sera souvent inutile d'aider le circuit de traitement d'image en lui désignant la cible dans le champ de façon manuelle. En effet, l'organe de calcul 18 peut fournir au circuit 24 de traitement d'image, sur une voie 34, l'indication approximative de l'emplacement où doit se trouver la cible dans le champ, ce qui autorise une discrimination.

Le circuit 24 de traitement d'image peut être prévu pour analyser l'image de la cible, en extraire ses dimensions géométriques (diamètre apparent) et les fournir à l'organe de calcul 18 sur une sortie 36. Il suffit alors de mémoriser dans l'organe de calcul les dimensions de cibles-type, pour les diverses orientations où elles peuvent se présenter, pour que l'organe de calcul dispose des éléments nécessaires à une stadimétrie. Quelques dimensions type suffisent. Il suffit en conséquence de prévoir un sélecteur manuel sur le pupitre 30.

Il est possible d'utiliser des réticules de nature très variée ; cependant, dans un mode avantageux de mise en oeuvre de l'invention, le réticule comprend une matrice, notamment à cristaux liquides. Pour faire apparaître le réticule, on peut utiliser la disposition montrée schématiquement en figure 1. Une lame semi-réfléchissante 42 permet de superposer la cible réelle et le graphisme fourni par la matrice 44. L'organe de calcul 18 excite alors au moins une ligne et une colonne de la matrice, de façon à faire apparaître deux lignes perpendiculaires brillantes, ou un pixel. Cette disposition peut être inversée, de façon que le réticule apparaisse en noir sur un fond éclairé, une commutation d'inversion de contraste pouvant être prévue par modfication de la commande de la matrice ou inversion du sens du polariseur intervenant dans la mise en oeuvre de la matrice à cristaux liquides. L'organe de calcul détermine alors la position de la colonne et de la ligne à exciter. Il est notamment avantageux d'exciter deux lignes 48 et deux colonnes 50 pour constituer un réticule rectangulaire utilisable pour une évaluation stadimétrique par le servant.

Il est également possible, notamment pour le tir de nuit, avec une caméra à intensificateur de lumière, d'utiliser la matrice pour faire apparaître le réticule et l'image fournie par la caméra (Figure 4). Le tir de nuit est ainsi rendu possible.

L'invention est susceptible de nombreux modes de mise en oeuvre. On peut par exemple utiliser, au lieu d'une matrice adressable par ligne et par colonne, deux barrettes orthogonales ; pour permettre un multiplexage temporel du circuit de commande sans perte de contraste, la matrice peut comporter des transistors de mémorisation de l'excitation entre deux rafraîchissements.

## Revendications

1. Installation de conduite de tir pour arme à fût orientable pointable par un servant, comprenant un viseur porté par le fût de l'arme (10), à réticule déplaçable par rapport à l'axe de l'arme, et une caméra (22) à grand champ, liée à l'arme (10), caractérisée en ce qu'elle comprend également des moyens de calcul d'un angle de décalage (α) entre un axe de visée (Xr) matérialisé par le réticule et l'axe de l'arme (Xa), pour commander la position du réticule dans le viseur de façon telle que lorsque l'axe de visée (Xr) est aligné avec la cible, l'axe de l'arme (Xa) soit aligné sur une position estimée qu'aura la cible à l'instant où la munition tirée par l'arme passera à proximité de la cible, l'angle de décalage (α) étant calculé à partir des variations de l'angle de pointage de l'arme, mesurées par des capteurs, et d'un signal de correction fourni par des moyens (18, 24) de mesure du mouvement apparent de la cible dans le champ de la caméra.

2. Installation selon la revendication 1, caractérisée en ce qu'elle comprend une caméra à grand champ, des moyens de mesure du diamètre apparent de la cible dans l'image fournie par la caméra et des moyens de calcul (18) pour déterminer, à partir du diamètre apparent de la cible, de la valeur de la focale de la caméra et des dimensions réelles pré-affichées de la cible, l'éloignement de cette dernière.

3. Installation selon la revendication 2, caractérisée en ce qu'elle comprend un caméra à grand champ commune (22) pour la mesure de l'éloignement et la mesure du mouvement apparent de la cible.

4. Installation selon la revendication 1, 2 ou 3, caractérisée en ce que le réticule est constitué par une matrice à cristaux liquides munie de moyens d'excitation d'au moins un pixel ou d'au moins une ligne et une colonne de la matrice.

5. Installation selon la revendication 4, caractérisée en ce que l'installation comporte des moyens pour faire apparaître l'image du champ de la caméra à l'aide de la matrice.

6. Installation selon l'une quelconque des revendications précédentes, caractérisée en ce que la caméra à grand champ est munie d'un tube intensificateur de lumière permettant le tir de nuit.

## Claims

1. A fire control system for a weapon having an operator-aimed barrel, comprising a sighting piece carried by the barrel of the weapon (10), having a reticle movable with respect to the axis of the weapon, and a large field camera (22) fast with the weapon (10), characterized in that it further comprises means for computing and offset angle (α) between a sighting axis (Xr) materialized by the reticle and the axis (Xa) of the weapon, for controlling the position of the reticle in the sighting piece so that, when the sighting axis (Xr) is aligned with the target, the axis (Xa) of the weapon is aligned with an estimated position which the target will have when the ammunition fired by the weapon is close to the target, the offset angle (α) being computed from the variations of the aiming angle of the weapon, measured by sensors, and from a correction signal delivered by means (18,24) for measuring the apparent movement of the target in the field of the camera.

2. A system according to claim 1, characterized by comprising a large field camera, means for measuring the apparent diameter of the target in the image delivered by the camera, and computing means (18) for determining the distance of the target from the apparent diameter of the target, the focal length of the camera and actual preset dimensions of the target.

3. A system according to claim 2, characterized in that it comprises a common large field camera (22) for both measuring the distance of the target and measuring the apparent movement of the target.

4. A system according to claim 1, 2 or 3, characterized in that the reticle consists of a liquid cristal matrix display having means for energizing at least one pixel or at least one line and one column of the matrix.

5. A system according to claim 4, characterized in that it comprises means for displaying the image of the field of the camera by means of the matrix.

6. A system according to any one of the preceding claims, characterized in that the large field camera has a light intensifier tube permitting night firing.

## Patentansprüche

1. Feuerleitanlage für Waffen mit einem lenkbaren Lauf, der durch einen Bediener gezielt wird, umfassend ein Visier, das von dem Lauf der Waffe (10) getragen wird, wobei das Fadenkreuz in Bezug zur Achse der Waffe verschiebbar ist, und einer Kamera (22) mit großem Feld, die an der Waffe (10) vorgesehen ist, **dadurch gekennzeichnet, daß** sie ebenso eine Vorrichtung umfaßt zum Berechnen eines Verschiebungswinkels (α) zwischen einer Visierachse (Xr), welche durch das Fadenkreuz gegeben ist und der Achse der Waffe (Xa), um die Position des Fadenkreuzes im Visier in solcher Weise zu steuern, daß, wenn die Visierachse (Xr) mit dem Ziel ausgerichtet ist, die Waffenachse (Xa) auf eine geschätzte Position ausgerichtet ist, die das Ziel in dem Moment einnimmt, in dem die von der Waffe abgefeuerte Munition nahe dem Ziel kommen wird, wobei der Verschiebungswinkel (α) auf der Basis von Variationen des Zielwinkels der Waffe, die durch Sensoren gemessen werden, und von einem Korrektursignal berechnet wird, das von einer Einrichtung (18, 24) zum Messen der sichtbaren Zielbewegung in dem Feld der Kamera geliefert wird.

2. Anlage nach Anspruch 1, **dadurch gekennzeichnet, daß** sie umfaßt: eine Großfeldkamera, eine Einrichtung zum Messen des scheinbaren Durchmessers des Ziels in dem von der Kamerea gelieferten Bild und eine Rechnereinrichtung (18), um auf der Basis des scheinbaren Durchmessers des Ziels, des Wertes der Brennweite der Kamera und der tatsächlichen vorbekannten Dimension des Ziels die Entfernung des letzteren zu bestimmen.

3. Anlage nach Anspruch 2 **dadurch gekennzeichnet, daß** sie eine Großfeldkamera (22) umfaßt, die der Messung der Entfernung und der Messung der scheinbaren Bewegung des Zieles gemeinsam ist.

4. Anlage nach Anspruch 1, 2 oder3, **dadurch gekennzeichnet, daß** das Fadenkreuz durch eine Flüssigkristallmatrix gebildet ist, die mit Anregungseinrichtungen für mindestens einen Pixel oder mindestens eine Zeile und eine Spalte der Matrix versehen ist.

5. Anlage nach Anspruch 4, **dadurch gekennzeichnet, daß** die Anlage eine Einrichtung umfaßt, um das Bild des Feldes der Kamera mit Hilfe der Matrix erscheinen zu lassen.

6. Anlage nach einem der vorangegangenen Ansprüche, **dadurch gekennzeichnet, daß** die Großfeldkamera mit einem Lichtverstärkungstubus versehen ist, der ein Zielen in der Nacht erlaubt.
